# FASCICULE DE BREVET EUROPEEN

(11) **EP 0 023 448 B1**
(45) Date de publication et mention de la délivrance du brevet: **11.04.1984**
(21) Numéro de dépôt: 80401077.5
(22) Date de dépôt: 18.07.1980
(51) Int. Cl.: E05C 1/16

(54) **Serrure à tige de manoeuvre débrayable**
Schloss mit entkuppelbarem Bedienungsdorn
Lock with disengageable actuating spindle

(30) Priorité: 30.07.1979 FR 7919525
(43) Date de publication de la demande: 04.02.1981
(73) Titulaire: LAPERCHE, F-80130 Friville-Escarbotin (FR)
(72) Inventeur: Rosell, Jean, Etalondes F-76260 Eu (FR)
(74) Mandataire: Polus, Camille

## Description

La présente invention concerne les serrures et se rapporte plus particulièrement à une serrure dont la poignée d'actionnement doit pouvoir être tournée librement dans le sens inverse au sens d'actionnement normal du pène de la serrure.

Les poignées de portes, fenêtres ou autres vantaux sont reliées aux serrures par une tige de manoeuvre rigide généralement de section carrée, dont une des extrémités est engagée dans une poignée située sur une des faces du vantail et dont l'autre extrémité est engagée soit dans le fouillot de la serrure, soit après avoir traversé celui-ci de part en part, dans une seconde poignée située sur l'autre face du vantail.

Certains vantaux comportent un cadre ouvrant ou un panneau amovible formant volet dont la pose et la dépose nécessitent le démontage préalable de la poignée se trouvant sur la face du vantail sur laquelle est monté le cadre ou le panneau.

Cet inconvénient est particulièrement ressenti lorsque la poignée est constituée par une béquille qui, en position de repos, s'étend perpendiculairement au chant du vantail et gêne par conséquent la manoeuvre du cadre ou du panneau.

Afin de remédier à cet inconvénient on a déjà proposé de réaliser la tige de manoeuvre en deux parties reliées entre elles par un dispositif d'accouplement disposé soit à l'intérieur même du coffre de la serrure, soit à l'extérieur de ce coffre. Les dispositifs d'accouplement interne présentent une grande complexité et sont délicats à poser. Les dispositifs montés à l'extérieur sont plus simples.

Un exemple se rapprochant de cette deuxième solution est donné dans le US-A-1 589496 qui décrit, conformément au préambule de la revendication 1, une serrure comportant un mécanisme d'actionnement d'au moins un pène comprenant un fouillot destiné à transmettre au pène l'action d'une tige de manoeuvre entraînée par une béquille de commande, et pourvu d'un bras repoussé élastiquement en position de repos, et des moyens de débrayage permettant un déplacement angulaire de 90° de la béquille dans le sens contraire à celui de l'actionnement de la serrure, sans entraînement de cette dernière. Les moyens de débrayage (ergot se déplaçant dans une rainure circonférentielle) sont montés entre la tige de manoeuvre et la béquille située du côté du cadre ou du panneau à manoeuvrer par rapport au vantail, et accouplent ces organes dans leur position normale d'actionnement de la serrure.

Leur réalisation est simple mais le dispositif d'accouplement présente cependant un volume relativement important, de sorte qu'un logement spécial doit être prévu et que la pose de la serrure s'en trouve rendue plus complexe.

Par ailleurs, une tige de manoeuvre pourvue d'un dispositif d'accouplement est d'un prix de revient très élevé par rapport à une tige de manoeuvre ordinaire.

L'invention vise donc à remédier aux inconvénients précités et à créer une serrure dont la construction permette d'utiliser une tige de manoeuvre classique d'une seule pièce et de déplacer librement cette tige de manoeuvre dans le sens opposé au sens d'actionnement de la serrure, d'un angle nécessaire au dégagement du vantail en vue de permettre la manoeuvre d'un cadre ou d'un panneau devant être placé sur le vantail ou retiré de celui-ci.

Elle a donc pour objet une serrure du type ci- dessus, qui comporte en outre un manchon intermédiaire qui est monté à rotation, d'une part dans le fouillot et, d'autre part, dans le coffre de la serrure, ledit fouillot, comportant un orifice de réception de la tige de manoeuvre, et étant pourvu d'un bec destiné à venir en prise avec le bras du fouillot lors du déplacement en rotation de la tige de manoeuvre dans le sens de l'actionnement de la serrure, ainsi qu'une butée destinée à arrêter la rotation du bec après un déplacement angulaire déterminé de la tige de manoeuvre, dans le sens contraire au sens d'actionnement de la serrure.

D'autres caractéristiques de l'invention apparaîtront au cours de la description qui va suivre, faite en référence au dessin annexé, donnée uniquement à titre d'exemple et sur lequel :
la Figure 1 est une vue en élévation et avec un arrachement partiel d'une serrure suivant l'invention, les éléments de cette serrure se trouvant dans la position normale d'actionnement du pène ;
la Figure 2 est une coupe partielle suivant la ligne 2-2 de la Fig. 1 et,
la Figure 3 est une vue analogue à celle de la Fig. 1 montrant la béquille de la serrure en position escamotée.

La serrure suivant l'invention comporte un pène 1 monté déplaçable perpendiculairement à une têtière 2 au moyen d'un mécanisme d'actionnement logé dans un coffre ou boîtier 3. Ce mécanisme d'actionnement comporte notamment un fouillot 4 qui peut se déplacer en rotation dans le coffre 3. Ce fouillot 4 qui agit sur le pène 1 est pourvu d'une branche ou bras 5 sollicitée par un ressort 6 de rappel du fouillot 4 en position de repos.

Suivant l'invention, la rotation du fouillot 4 dans le coffre 3 de la serrure est assuré au moyen d'une pièce intermédiaire 7 montée à rotation dans un alésage correspondant ménagé dans le fouillot 4 et, comme le montre la Fig. 2, elle-même montée à rotation dans le coffre 3. Cette pièce intermédiaire 7 est constituée par un manchon pourvu en son centre d'un orifice de section carrée 8 destiné à recevoir une tige de manoeuvre 9 représentée en traits mixtes à la Fig. 2. Sur la surface extérieure du manchon 7 est ménagé un bec 10 venu de matière, destiné à coopérer avec le bras 5 du fouillot 4 pour assurer l'entraînement de ce dernier dans le sens de l'actionnement du pène 1.

Sur une partie fixe solidaire du coffre 3 est prévue une butée 11 destinée à venir arrêter la rotation du manchon intermédiaire 7 lors du déplacement d'un quart de tour de celui-ci dans le sens contraire au sens d'actionnement du pène 1.

La butée d'arrêt précipitée 11 peut également être constituée par une tige fixée dans le coffre 3 de la serrure.

Sur la Fig. 1, les éléments de la serrure sont représentés en position normale d'actionnement du pène 1. On constate sur cette Fig. que le bec 10 étant en prise avec la branche 5 du fouillot 4, la béquille B se trouve en position à peu près horizontale. Il suffit d'appuyer sur cettte béquille pour provoquer l'effacement du pène 1.

En revanche, sur la Fig. 3, on constate que le manchon intermédiaire 7 a subi une rotation dans le sens opposé au sens d'actionnement du pène 1, ce qui a permis de placer la béquille B dans une position à peu près verticale. La partie arrière du bec 10 est arrêtée en rotation par la butée 11.

La serrure qui vient d'être décrite présente l'avantage d'incorporer le dispositif de découplage de la tige de manoeuvre tout en présentant un aspect extérieur ordinaire.

Sa mise en place ne nécessite aucune opération supplémentaire d'adaptation de l'huisserie destinée à la recevoir et elle permet l'utilisation de tiges de manoeuvre de section carrée ordinaires.

## Revendications

1. Serrure comportant un mécanisme d'actionnement d'au moins un pène (1) comprenant un fouillot (4) destiné à transmettre au pène (1) l'action d'une tige de manoeuvre (9) entraînée par une béquille de commande (B), et pourvu d'un bras (5) repoussé élastiquement en position de repos, et des moyens de débrayage permettant un déplacement angulaire de 90° de la béquille (B), dans le sens contraire à celui de l'actionnement de la serrure, sans entraînement de cette dernière, caractérisée en ce qu'elle comporte en outre un manchon intermédiaire (7) qui est monté à rotation, d'une part dans le fouillot (4), et d'autre part dans le coffre (3) de la serrure, ledit manchon (7) comportant un orifice (8) de réception de la tige de manoeuvre (9), et étant pourvu d'un béc (10) destiné à venir en prise avec le bras (5) du fouillot (4) lors du déplacement en rotation de la tige de manoeuvre (9) dans le sens de l'actionnement de la serrure, ainsi qu'une butée (11) destinée à arrêter la rotation du bec (10) après le déplacement angulaire déterminé de la tige de manoeuvre (9) dans le sens contraire au sens d'actionnement de la serrure.

2. Serrure suivant la revendication 1, caractérisée en ce que la butée d'arrêt (11) en rotation du manchon intermédiaire (7) est prévue sur une partie fixe solidaire du coffre (3) de la serrure.

3. Serrure suivant la revendication 1, caractér_{'} sée en ce que la butée d'arrêt (11) en rotation du manchon intermédiaire (7) est constituée par une tige fixée dans le coffre de la serrure.

## Claims

1. A latch comprising a mechanism for actuating at least one bolt (1) comprising a door-knob hub (4) adapted to transmit to the bolt (1) the action of an actuating rod (9) driven by a control knob (6) and provided with an arm (5) resiliently biased toward a position of rest, and uncoupling means permitting an angular movement through 90° of the knob (B) in the direction opposed to that of the actuation of the latch, without driving the latter, characterised in that it further comprises an intermediate sleeve (7) which is rotatively mounted, on one hand, in the door-knob hub (4) and, on the other hand, in the case (3) of the latch, said sleeve (7) having an aperture (8) for receiving the actuating rod (9) and being provided with a nose portion (10) adapted to engage with the arm (5) of the door-knob hub (4) when the actuating rod (9) is rotated in the direction for actuating the latch, and an abutment (11) adapted to stop the rotation of the nose portion (10) after the given angular movement of the actuating rod (9) in the direction opposed to the direction for actuating the latch.

2. A latch according to claim 1, characterised in that the abutment (11) for stopping the rotation of the intermediate sleeve (7) is provided on a fixed part rigid with the case (3) of the latch.

3. A latch according to claim 1, characterised in that the abutment (11) for stopping the rotation of the intermediate sleeve (7) is constituted by a rod fixed in the case of the latch.

## Patentansprüche

1. Schloß mit einem wenigstens einen Riegel (1) aufweisenden Betätigungsmechanismus, bestehend aus einer Nuß (4), die auf den Riegel (1) die Bewegung eines Bedienungsdornes (9) überträgt, der von einer Befestigungsklinke (B) mitgenommen wird und die mit einem Arm (5) versehen ist, der elastisch in Ruhestellung zurückgedrückt wird und aus Entkupplungsorganen, die eine Winkelverstellung der Klinke (B) um 90° in eine der Betätigung des Schlosses entgegengesetzte Richtung ermöglichen, ohne daß dieses mitgenommen wird, dadurch gekennzeichnet, daß außerdem eine Zwischenhülse (7) vorgesehen ist, die einerseits in der Nuß (4) und andererseits in dem Schloßblech (3) drehbar ist, daß die Hülse (7) eine Öffnung (8) zur Aufnahme des Bedienungsdornes (9) aufweist und mit einer Nase (10) versehen ist, die bei Drehung des Bedienungsdornes (9) in Betätigungsrichtung des Schlosses an dem Arm (5) der Nuß (4) zur Anlage kommt und daß ein Anschlag (11) vorhanden ist, der die Drehung der Nase (10) nach der definierten Winkelverstellung des Bedienungsdornes (9) in der der Betätigungsrichtung des Schlosses entgegengesetzten Richtung begrenzt.

2. Schloß nach Anspruch 1, dadurch gekennzeichnet, daß der die Drehung der Zwischenhülse (7) begrenzende Stoppanschlag (11) auf einem an dem Schloßblech (3) ausgebildeten unbeweglichen Teil vorgesehen ist.

3. Schloß nach Anspruch 1, dadurch gekennzeichnet, daß der die Drehung der Zwischenhülse (7) begrenzende Stoppanschlag (11) aus einem in dem Schloßblech befestigten Stift besteht.
